# FASCICULE DE BREVET EUROPEEN

(11) **EP 0 120 880 B1**
(45) Date de publication et mention de la délivrance du brevet: **11.01.1989**
(21) Numéro de dépôt: 83902946.9
(22) Date de dépôt: 28.09.1983
(51) Int. Cl.: A24F 47/00, A24D 1/00, A24F 1/00

(54) **DISPOSITIFS POUR FUMER SANS ABSORPTION DE GOUDRON**
RAUCHVORRICHTUNGEN OHNE ABSORBIERUNG VON TEER
SMOKING DEVICES WITHOUT ABSORPTION OF TAR

(30) Priorité: 30.09.1982 US 431411
(43) Date de publication de la demande: 10.10.1984
(73) Titulaire: STEINER, Pierre G., La Jolla CA 92037 (US)
(72) Inventeur: STEINER, Pierre G., La Jolla CA 92037 (US)
(74) Mandataire: Vuille, Roman
(86) Numéro de dépôt international: CH8300108
(87) Numéro de publication internationale: WO8401274

(56) Documents cités:
- CH-A- 430 548
- FR-A- 787 679
- FR-A- 1 388 144
- US-A- 3 258 015
- US-A- 3 356 094
- US-A- 3 516 417
- US-A- 3 614 956

## Description

La présente invention se rapporte à des pipes, cigarettes, cigares et autres dispositifs utilisés pour fumer. Elle concerne plus particulièrement des produits de remplacement du tabac et des appareillages permettant de contrôler le rapport fumée-air.

On établit souvent un parallèle entre la consommation d'alcool et le fait de fumer du tabac, visant à conclure que ces deux habitudes sont préjudiciables à la santé et ont des effets toxiques cumulatifs. Il existe toutefois une différence importante entre ces deux pratiques, en ce sens que dans le cas d'une ingestion d'alcool, on n'est pas contraint d'absorber, en même temps, des substances nocives supplémentaires, alors que le fumeur de tabac se trouve contraint d'inhaler, en plus de la nicotine euphorique et sédative, une multiplicité-de composés parasites qui sont très toxiques et totalement dépourvus de toute propriété physiologique agréable.

Déjà en 1964, le rapport de l'« Advisory Commit- tee to the Surgeon General of the Public Health Service ..publié par l'U.S. Department of Health, Education and Welfare, spécifiait, en page 62, qu'« il était établi que sept composés polycycii- ques isolés de la fumée de cigarette étaient cancérigènes... Le pouvoir cancérigène global du goudron du tabac atteint plusieurs fois les effets qui peuvent être attribués aux substances isolées à partir du tabac. La différence peut être associée en partie à la présence, dans la fumée de tabac, d'éléments co-cancérigènes, dont plusieurs ont été identifiés comme composants de la fumée*. Le rapport mentionne par ailleurs, en page 145, « qu'une hypothèse tendrait à montrer que des agents promoteurs, présents dans le tabac et la fumée de tabac, tels que divers phénols, augmentent le pouvoir des hydrocarbures cancérigènes, expliquant ainsi l'activité biologique des produits du tabac. En outre, une synergie possible entre des niveaux bas de plusieurs éléments non cancérigènes dans les condensats et les extraits de tabac peut accroître également le pouvoir cancérigène •. Le rapport poursuit l'inventaire d'autres produits nocifs trouvés dans la fumée de tabac, par exemple, les pesticides utilisés dans la culture du tabac aux Etats-Unis, les lactones et les composants radioactifs. Dans un article publié dans le « Los Angeles Herald Examiner du 29 juillet 1982, il est précisé qu'un fumeur fumant un paquet et demi de cigarettes par jour, reçoit une dose annuelle de rayonnement alpha équivalent à 300 radiographies aux rayons X du thorax, c'est-à-dire une dose, dans la trachée-artère, d'environs 8 rem de rayonnement par an. Par contre, la norme gouvernementale pour une exposition aux rayonnements de la totalité du corps humain,, admise pour le personnel travaillant dans des centrales nucléaires, est seulement de 5 rem par an.

D'autre part, le rapport HEW stipule, en page 74, que « les effets de la nicotine à des doses absorbées par un fumeur (1 à 2 milligrammes par cigarette inhalée) sont relativement faibles".

D'innombrables tentatives ont été entreprises ces dernières années pour réduire la teneur en goudron du tabac à fumer. Les fabricants de cigarettes font couramment usage de publicités visant à comparer les faibles teneurs en goudron de leurs produits, les uns par rapport aux autres. Par un choix judicieux de filtres et d'autres techniques, la teneur en goudron de certaines cigarettes a été réduite à une valeur relativement faible, de l'ordre d'un milligramme par cigarette fumée. Malheureusement, ces techniques ont également tendance à réduire la quantité de nicotine à environ 0,1 milligramme par cigarette, ce qui contraint le fumeur à fumer plus d'une cigarette, ou à inhaler plus profondément et à retenir la quantité de fumée inhalée, plus longtemps dans les poumons, en vue d'obtenir le même effet que celui obtenu avec une cigarette sans filtre. En d'autres termes, il n'a pas été trouvé de moyen permettant d'éliminer complètement l'inhalation de fumée chargée de produits toxiques, inhérents à la consommation de tabac, sans réduire, voire même éliminer en même temps les sensations agréables consécutives à une fumée satisfaisante et atttribuables principalement à l'inhalation de nicotine. De surcroît, le processus de filtration tend à éliminer les particules les plus grandes et cependant les moins nocives, tout en laissant passer les plus petites qui, en raison de leurs dimensions, tendent à pénétrer plus profondément dans les cellules des poumons. On se trouve ainsi en présence du paradoxe d'un accroissement de toxicité des cigarettes proportionnellement à l'efficacité du processus de filtration.

Une nouvelle solution allant au-delà de l'utilisation de filtres doit être recherchée, afin de vraiment éliminer les principaux dangers inhérents à la consommation de cigarettes sans toutefois altérer le plaisir du fumeur.

Une autre particularité désagréable de la fumée est relative à l'effet de pollution de l'air et, plus particulièrement, à l'inhalation de la fumée de tabac par des personnes se trouvant à proximité du fumeur dans un environnement clos. Les effets secondaires exercés sur les non-fumeurs ont été observés notamment sur des barmen et des serveuses qui travaillent de longues heures dans des bars et des cafés faiblement ventilés. On n'a remédié à ces inconvénients que partiellement, en ayant recours à des machines de filtration mécaniques et électrostatiques comportant des ventilateurs.

On relève diverses tentatives entreprises pour remédier aux effets nuisibles de la fumée de tabac, en chauffant électroniquement le fourneau de la pipe, à un degré suffisant pour volatiliser la nicotine et les composés aromatiques retenus par le tabac, sans entraîner de combustion. Les US-A-2104266 (Mc Cormick) et US-A-4141369 (Burress) décrivent les principaux exemples de cette solution.

Le US-A-4 303 083 (Burress, jr) propose l'utilisation d'une méthode similaire pour l'administration de médicaments volatils.

Les dispositifs inventés ne peuvent être utilisés qu'à proximité d'une source de courant électrique. Ils sont incommodes à l'emploi. Leur présentation, leur manipulation et leur fonctionnement sont trop différents de l'appareil à fumer de type courant pour qu'ils puissent se comporter comme des articles de remplacement acceptables.

Le FR-A-787679 décrit une pipe avec une chambre de combustion séparée placée dans le fourneau de pipe ordinaire. Elle permet de fumer de façon usuelle le tabac placé dans la chambre combustion, qui est toujours ouverte sur le conduit de l'embout et permet en outre d'associer à la fumée ainsi obtenue les émanations vaporisées qui se dégagent d'un compartiment circulaire entourant la chambre de combustion mais isolé de lui et contenant le produit qu'on désire vaporiser complémentairement. L'ouverture entre le conduit et l'embout n'est pas réglable et on ne peut diminuer les effets nocifs comme on peut le faire avec une pipe construite selon les principes de la présente invention.

La présente invention fournit des moyens permettant d'éliminer complètement l'inhalation nocive de goudron et de fumée porteuse de produits toxiques, en limitant l'absorption par le fumeur, à la nicotine purifiée, aux produits aromatiques simulateurs du tabac et à des métabolites antidotes.

Ces substances se déposent sous une forme volatile ou sublimable dans le canal d'admission d'air d'un dispositif pour fumer. Ce canal est complètement isolé de la chambre de combustion par une paroi résistant au feu, mais conductrice de la chaleur. On empêche la fumée provenant de la chambre de combustion, d'entrer dans ce canal d'admission d'air. La combustion elle-même est utilisée uniquement pour fournir la chaleur nécessaire à la volatilisation ou à la sublimation de ces substances.

Tout inconvénient touchant le non-fumeur qui se trouve à proximité, peut être éliminé en remplaçant le tabac par une matière combustible à base de cellulose aérée, d'odeur agréable.

Les dispositifs pour fumer conformes à l'invention peuvent être réalisés suivant des configurations variées. Le canal d'admission d'air peut prendre la forme d'une cheminée s'étendant au centre d'un fourneau de pipe, d'un cigare ou d'une cigarette. Selon une variante de la configuration, le tabac ou la matière combustible qui le remplace, est maintenu dans une chambre cupu- laire dont les parois périphériques sont entourées d'une série de canaux convergeant vers l'embout.

L'invention a principalement pour but de fournir un dispositif pour fumer éliminant complètement l'inhalation de goudron et autre fumée porteuse de matières toxiques.

Un autre but de l'invention est de fournir un dispositif ou genre précipité ayant l'aspect, et procurant le goût et la sensation d'une pipe, d'une cigarette ou d'un cigare de type courant. tout en conservant tous les effets physiologiques agréables consécutifs à l'admission de nicotine.

L'invention a encore pour but de fournir des moyens permettant d'atténuer la gêne occasionnée aux non-fumeurs se trouvant à proximité immédiate d'un fumeur dans un espace clos.

L'invention a également pour but d'améliorer la qualité des substances inhalées par le fumeur, en incorporant des éléments antidotes à la combinaison de nicotine purifiée et de composés aromatiques inoffensifs simulateurs du tabac.

Les buts précités, ainsi que d'autres buts, sont atteints par un dispositif à fumer avec les caractéristiques indiquées dans la revendication 1.
- la figure 1 est une vue en coupe longitudinale d'une pipe à fumer, réalisée conformément à l'invention ;
- la figure 2 est.une vue en coupe suivant 2-2 de la figure 1 ;
- la figure 3 est une vue de la pipe en perspective ;
- la figure 4 est une vue de côté de cette pipe, montrant l'élément d'insertion en cupule, partiellement retiré ;
- la figure 5 est une vue en coupe longitudinale d'une cigarette ou d'un cigare réalisé conformément à l'invention ;
- la figure 6 est une vue en coupe transversale suivant 6-6 de la figure 5 ;
- la figure 7 est une vue en coupe partielle suivant 7-7 de la figure 6 ;
- la figure 8 est une vue en coupe transversale d'une variante d'exécution de la cigarette ou du cigare ;
- la figure 9 est une vue en coupe transversale d'une seconde forme d'exécution d'une cigarette ou d'un cigare selon l'invention ;
- la figure 10 est une vue en coupe longitudinale suivant 10-10 de la figure 9 ;
- la figure 11 est une vue en coupe partielle longitudinale d'une variante de la pipe à fumer ;
- la figure 12 est une vue en coupe transversale, à plus grande échelle, de la cheminée d'admission d'air suivant 12-12 de la figure 13 et
- la figure 13 est une vue en coupe longitudinale de ladite cheminée d'admission d'air.

En se référant au dessin et, plus particulièrement, aux figures 1 à 4, on décrira une première forme d'exécution. Cette première forme d'exécution comprend une pipe à fumer 1, dont la tête 2 reçoit un élément d'insertion en forme de cupule 4. Cet élément est muni d'un rebord de recouvrement 8. Un trou 11 prévu au fond de la cupule 4 se trouve obturé par un bec 12 lorsque la cupule est engagée de force vers le fond du fourneau 5 de la pipe. Le niveau de la cupule 4 à l'intérieur du fourneau 5 peut être ajusté en vissant le recouvrement 9 sur le filetage 19 se présentant sur le côté de la tête de la pipe 2. Le recouvrement 9 présente une série de trous périphériques 18 coopérant avec une série similaire de trous 17 ménagés sur la couronne de la tête de pipe 3.

Lorsque la cupule 4 est totalement engagée dans le fourneau 5, les deux séries de trous 17 et 18 sont alignées. Un passage d'air se trouve formé par ces trous sur tout le parcours vers l'embout 16, par l'intermédiaire de l'interstice 13 entre la paroi extérieure de la cupule 4 et la paroi intérieure du fourneau, et le conduit 7 du tuyau. Lorsque la cupule est soulevée par suite d'un mouvement de rotation, dans le sens contraire des aiguilles d'une montre, à l'intérieur du fourneau 5, le trou 11 est ouvert, mais les séries de trous 17 et 18 de la couronne ne sont plus alignées. L'embout 16 vient en communication avec l'intérieur de la cupule 4.

La cupule 4 est fabriquée de préférence en céramique, zinc, alliage de fibres de carbone, ou en tout autre matière pouvant être comprimée ou moulée à la forme désirée et pouvant résister à la température de combustion du tabac ou de substances similaires. Les parois extérieures de la cupule sont de préférence poreuses et sont crénelées en vue de faciliter la dispersion de la chaleur à l'intérieur de l'interstice 13. Les parois intérieures de la cupule 4 sont striées par une série de cannelures cylindriques verticales 10 convergeant vers le trou 11 du fond. Ces cannelures présentent des ouvertures qui sont très étroites et qui empêchent les morceaux de tabac de pénétrer à l'intérieur. Elles sont conçues pour aérer le contenu de la cupule, afin de faciliter la combustion du tabac ou de la matière de remplacement. Les substances volatiles et sublimables, qui se vaporiseront lorsque la cupule est chauffée, s'imprègnent dans la surface poreuse des parois extérieures. Ces substances sont choisies pour sentir, donner le goût et se comporter comme le ferait le tabac lors de sa combustion. Elles comprennent de la nicotine, des produits aromatiques conférant le goût et l'odeur du tabac, et des métabolites antidotes tels que le niacinamide. Ces substances qui tendent à se vaporiser ou à se sublimer à plus basse température sont imprégnées sur les zones verticales des parois extérieures 14, tandis que les composants moins volatils sont imprégnés de préférence dans les zones concaves 15, entre les créneaux.

Le dispositif est utilisé comme suit. La cupule 4 est soulevée en position supérieure, ce qui ouvre le trou 11, mais ferme le passage d'air à travers les trous 17 et 19. L'intérieur de la cupule est rempli de tabac ou d'une autre matière combustible. La pipe est allumée de la manière habituelle, l'utilisateur aspirant l'air à travers le tabac ou analogue pour activer la combustion. Une fois la pipe allumée, la cupule 4 est tournée dans le sens des aiguilles d'une montre, vers une position inférieure, jusqu'à ce que le trou 11 du fond soit fermé et que l'air soit admis à s'écouler à travers les trous 17 et 18. La chaleur de la combustion vaporise les substances simulatrices du tabac et la nicotine, qui sont inhalées par le fumeur, produisant les mêmes sensations agréables que pour l'inhalation de la fumée de tabac, mais sans exposer le fumeur ou son voisinage aux effets nocifs du goudron et autres sous-produits existants dans la fumée de tabac.

La cupule 4 peut également être ajustée en une position intermédiaire permettant à l'utilisateur d'aspirer un mélange de fumée de tabac et d'air porteur de substances. Il y a lieu de noter que cet air sera chauffé à une température voisine de celle de la fumée de tabac, par l'intermédiaire des parois conductrices de la chaleur de la cupule 4.

En se référant maintenant aux figures 5 à 7, on décrira la forme d'exécution d'une cigarette ou d'un cigare selon l'invention. L'embout 22 est composé, de la même façon qu'une cigarette ordinaire, d'un élément tubulaire court 23, prévu pour observer la salive et éviter les turbulences, et d'une enveloppe en liège 29, appliquée au-dessus de la couche de papier à cigarette 28. L'embout 22 comprend également un entonnoir 25 s'amincissant en direction d'une cheminée 26 s'étendant sur la longueur de la cigarette.

Le tabac 27, ou autre matière combustible, est placé autour de la cheminée 26, à l'intérieur de l'enveloppe en papier 28. La cheminée est en une matière non combustible, telle que céramique, carbure ou alliage de graphite, ou autre feuille, et est composée de plusieurs sections courtes 24 reliées bout à bout et maintenues par un composé de liaison 30. Ce dernier peut être un combustible ou un composé, tel que l'oxyde de zinc, fondant ou se ramollisant à une température de plus de 400 °C. Chaque section présente une pluralité d'ailettes intérieures 31 configurées de manière à fournir, dans la cheminée 26, une bonne dispersion de la chaleur produite par la combustion du tabac.

Comme dans la forme d'exécution précédemment décrite, des substances volatiles simulatrices du tabac sont appliquées à l'intérieur de la cheminée. Les composants les plus volatils sont appliqués à la surface des ailettes 31 et les moins volatils, sur les parois de la cheminée, dans l'espace 32 entre les ailettes. La section terminale 33 est munie de trous 34 qui facilitent l'allumage de la cigarette, tout en permettant au fumeur d'aspirer la fumée de tabac par la cheminée 26. Au fur et à mesure que la combustion s'effectue, chaque section 33, 24, de la cheminée se sépare de la suivante et tombe avec les cendres du tabac. Excepté durant la phase initiale d'allumage, le fumeur ne peut inhaler la fumée de tabac, mais seulement les vapeurs émanant des substances maintenues dans la cheminée. Du peroxyde peut être ajouté au tabac, ou une matière de remplacement, en vue de faciliter la combustion.

La figure 8 représente une variante de la configuration des parois de la cheminée 26. Dans ce cas, les substances les plus volatiles se déposent dans les zones convexes 36 de la paroi intérieure de la cupule de la cheminée, cependant que les substances les moins volatiles se déposent dans les zones concaves 35 qui sont exposées à une température plus élevée. Les zones concaves 36 sur la paroi extérieure de la cheminée 26 se comportent comme des cannelures qui amènent l'air nécessaire pour activer la combustion. comme dans la forme d'exécution précédemment décrite.

Les figures 9 et 10 illustrent une troisième forme d'exécution 40 de l'invention, ayant l'aspect d'un cigare ou d'une cigarette. Ce dispositif pour fumer comprend une enveloppe dure en céramique ou autre matière non combustible. Le tabac 45 est compressé dans une chambre 44 ayant des parois en forme d'étoile et disposée concentriquement à l'intérieur de l'enveloppe principale 41. L'embout 42 renferme un élément tubulaire destiné à absorber la salive et à éviter les turbulences 43, et est en communication directe avec les canaux 46 qui s'étendent entre l'enveloppe extérieure 41 et la chambre de combustion 44. Un petit écran 47 est disposé à l'extrémité ouverte de la chambre de combustion 44 pour retenir le tabac et les cendres à l'intérieur.

Comme dans les formes d'exécution précédemment décrites, les substances simulatrices du tabac sont déposées à l'intérieur des canaux 46. Les substances les plus volatiles se déposent contre les parois intérieures de l'enveloppe extérieure 41, et les moins volatiles, contre la paroi extérieure de la chambre de combustion 44. Quelques trous sont prévus dans l'écran 47 à proximité de l'extrémité de combustion de la cigarette en vue de faciliter l'allumage. Cette forme d'exécution présente l'avantage supplémentaire de retenir les cendres à l'intérieur, ne nécessitant pas ainsi l'emploi d'un cendrier. L'ensemble du dispositif peut être jeté après usage.

La pièce d'insertion en forme de cupule4 de la première forme d'exécution peut également être du type perdu. La pièce d'insertion 4 peut aussi être construite suivant la configuration en coupe représentée à la figure 9 ou, selon une variante, les parois extérieures crénelées peuvent être entourées d'une enveloppe cylindrique, en vue de protéger le dépôt de substances volatiles.

On a représenté aux figures 11 à 13 une seconde forme d'exécution 50 d'une pipe selon l'invention. Au fond du fourneau 51, un réceptacle 54 est engagé dans le conduit d'air 52 du tuyau. Ce réceptacle présente un canal intérieur 55 muni d'une entrée taraudée orientée vers le haut. Une pièce d'insertion tubulaire 53 munie d'une base filetée 56 s'engage dans l'entrée du réceptacle 54. La pièce d'insertion tubulaire est en une matière conductrice de la chaleur et se subdivise en plusieurs sections reliées bout à bout par un composé 58 sensible à l'action de la chaleur, analogue à celui utilisé dans une forme d'exécution déjà décrite. La pièce d'insertion tubulaire 53 est munie d'une coiffe 57 présentant une pluralité de trous d'admission d'air. Plusieurs chicanes 59 sont interposées sur le parcours interne de la pièce d'insertion tubulaire 53. La face extérieure de la paroi 60 est munie longitudinalement d'une série de cannelures 61 ayant le même but et le même usage que les cannelures 10 de la première forme d'exécution de l'invention. Quelques trous 65 sont prévus dans la section supérieure de la pièce d'insertion pour faciliter l'allumage initial de la pipe. La nicotine et autres substances volatiles se déposent suivant leur degré de volatilité, soit contre la zone verticale 62 de la paroi intérieure, soit contre la zone en creux 63 qui reçoit davantage de chaleur provenant de la combustion du tabac ou autre matière dans le fourneau de la pipe 51. Les chicanes 59 sont prévues pour retarder la propagation de la chaleur à l'intérieur de la pièce d'insertion tubulaire 53.

Une fois la pièce d'insertion 53 logée dans le réceptacle 54, le fourneau 51 peut être rempli de tabac ou autre matière combustible. La pipe est alors allumée et la pièce d'insertion fonctionne d'une manière analogue à celle décrite pour la forme d'exécution représentée aux figures 5 à 7.

Toutes les formes d'exécution décrites peuvent être réalisées de manière à ressembler aux dispositifs pour fumer traditionnels. On retrouvera également la même odeur et l'on obtiendra les mêmes sensations satisfaisantes que celles obtenues par inhalation réelle de la fumée de tabac. Ces dispositifs peuvent être réalisés sous une forme réutilisable ou être du type à jeter. La liste suggérée de matières utilisées pour la fabrication de composants conducteurs thermiques de ces dispositifs, n'est pas considérée comme restrictive, mais peut s'étendre pour englober le graphite, les métaux et alliages métalliques, les céramiques, les argiles cuites ou autres matières ayant un point de fusion supérieur à la température de combustion du tabac ou de son produit de remplacement. Il peut s'avérer avantageux et économique de remplacer le tabac par un produit à base de cellulose purifiée, de configuration à cellules ouvertes, mélangé à du charbon actif, et qui peut être imprégné des composés aromatiques convenables, en vue de répandre un arôme exempt de fumée, analogue au tabac..

Bien que plusieurs formes d'exécution de l'invention aient été décrites, et que des variantes de celles-ci aient été proposées, il est bien entendu que d'autres formes d'exécution et variantes peuvent être envisagées sans sortir pour cela du cadre de l'invention comme définie par les revendications annexées.

## Revendications

1. Dispositif pour fumer (1 ; 21) comprenant :
une chambre de combustion (4 ; 28) capable de contenir une matière combustible, un embout (16 ; 22), un conduit d'admission d'air (13, 17 ; 26) relié audit embout, ce conduit présentant une zone contiguë (13) à ladite chambre de combustion (4), mais séparée de celle-ci par une paroi conductrice de la chaleur, conformée et dimensionnée pour empêcher la fumée produite dans la chambre de combustion de pénétrer dans ledit conduit et dans l'embout, des substances volatiles contenues dans ladite zone, au moins une ouverture (11 ; 34) dans ladite paroi conformée et dimensionnée pour permettre le passage de la fumée entre la chambre de combustion et ledit conduit, caractérisé en ce que cette ouverture (34; 11) est conformée et positionnée pour ne permettre ledit passage de la fumée que temporairement, durant l'allumage initial du dispositif, ou en ce qu'elle peut être fermée par des moyens de fermeture (12), de sorte que la fumée est empêchée de passer entre la chambre de combustion et le conduit.

2. Dispositif selon la revendication 1, caractérisé en ce que les moyens pour fermer (12) cette ouverture'(11) permettent aussi de l'ouvrir et que lorsque l'ouverture est dans une position intermédiaire entre ouverte et fermée une partie de la fumée passe par l'ouverture de la chambre de combustion vers le conduit et un mélange de fumée et d'air du conduit passe vers ledit embout.

3. Dispositif selon la revendication 1 ou 2, caractérisé en ce que lesdites substances volatiles. comprennent de la nicotine.

4. Dispositif selon l'une des revendications 1 à 3, caractérisé en ce que lesdites substances volatiles comprennent des matières aromatiques.

5. Dispositif selon l'une des revendications précédentes, caractérisé en ce que lesdites substances volatiles comprennent de la nicotine amide métabolite.

6. Dispositif selon l'une des revendications précédentes, caractérisé en ce que la matière combustible comprend une combinaison de mousse de cellulose purifiée à cellules ouvertes et de charbon actif.

7. Dispositif selon l'une des revendications précédentes, caractérisé en ce que ladite zone comprend des premiers éléments à proximité immédiate de ladite chambre de combustion, ces premiers éléments (32) portant les moins volatiles desdites substances, et des seconds éléments (31) plus éloignés de ladite chambre de combustion, ces seconds éléments portant les plus volatiles desdites substances.

8. Dispositif selon l'une des revendications précédentes, caractérisé en ce que ladite ouverture (34) est placée dans la paroi à l'extrémité du conduit d'admission d'air (26) éloignée de l'embout (22), de façon que l'ouverture est seulement ouverte pendant l'allumage initial du dispositif pour fumer.

9. Dispositif selon les revendications 2, 3, 4 et 7, caractérisé en ce que la chambre de combustion comprend une enveloppe allongée entourant ladite matière, que le conduit d'admission comprend une cheminée en matière réfractaire s'étendant le long de ladite chambre, sensiblement au centre de l'enveloppe allongée et est composée d'une pluralité de courtes sections (24) reliées entre elles par un joint à sensibilité thermique.

10. Dispositif selon l'une des revendications 1 à 7, caractérisé en ce qu'il a la forme d'une pipe.

11. Dispositif selon la revendication 10, caractérisé en ce que sa chambre de combustion est une cupule (4) séparable,- résistant à la chaleur, insérée dans le fourneau de ladite pipe.

12. Dispositif selon la revendication 11, caractérisé en ce que ledit conduit d'admission d'air (13) est constitué par la paroi du fourneau (5) de ladite pipe et la paroi de ladite cupule (4).

13. Dispositif selon la revendication 10 ou 11, caractérisé en ce que ladite ouverture (11) est placée au fond de ladite cupule (4).

## Claims

1. A smoking device (1 ; 21) comprising : a combustion chamber (4 ; 28) capable of containing a combustible material, a mouthpiece (16 ; 22), an air inlet passage (13, 17 ; 26) connected to the said mouthpiece, this passage having a zone (13) which is contiguous to the said combustion chamber (4) but is separated from the latter by a heat-conducting wall, the shape and dimensions of which prevent the smoke produced in the combustion chamber from entering the said passage and the mouthpiece, volatile substances contained in the said zone, and at least one opening (11 ; 34) in the said wall, the shape and dimensions of which allow the smoke to pass between the combustion chamber and the said passage, characterized in that the shape and position of this opening (34 ; 11) only allow the smoke to pass temporarily, during the initial lighting of the device, or in that the said opening can be closed by closing means (12) so that the smoke is prevented from passing between the combustion chamber and the passage.

2. The device according to Claim 1, characterized in that the means (12) for closing this opening (11) also make it possible to open the latter, and in that, when the opening is in a position intermediate between open and closed, part of the smoke passes through the opening from the combustion chamber towards the passage and a mixture of smoke and air from the passage passes towards the said mouthpiece.

3. The device according to Claim 1 or Claim 2, characterized in that the said volatile substances include nicotine.

4. The device according to any one of Claims 1 to 3, characterized in that the said volatile substances include aromatic materials.

5. The device according to any one of the preceding claims, characterized in that the said volatile substances include nicotinamide metabolite.

6. The device according to any one of the preceding claims, characterized in that the combustible material comprises a combination of open-cell purified cellulose foam and active charcoal.

7. The device according to any one of the preceding claims, characterized in that the said zone comprises first elements in the immediate vicinity of the said combustion chamber, these first elements (32) carrying the least volatile of the said substances, and second elements (31) at a greater distance from the said combustion chamber, these second elements carrying the most volatile of the said substances.

8. The device according to any one of the preceding claims, characterized in that the said opening (34) is located in the wall at that end of the air inlet passage (26) which is at a distance from the mouthpiece (22), so that the opening is open only during the initial lighting of the smoking device.

9. The device according to Claims 2, 3, 4 and 7, characterized in that the combustion chamber comprises an elongate envelope surrounding the said material, and in that the inlet passage comprises a chimney made of refractory material, running along the said chamber approximately at the centre of the elongate envelope, and is composed of a plurality of short sections (24) connected together by a heat-sensitive joint.

10. The device according to any one of Claims 1 to 7, characterized in that it is in the shape of a pipe.

11. The device according to Claim 10, characterized in that its combustion chamber is a separable heat-resistant cup (4) inserted in the bowl of the said pipe.

12. The device according to Claim 11, characterized in that the said air inlet passage (13) consists of the wall of the bowl (5) of the said pipe and the wall of the said cup (4).

13. The device according to Claim 10 or Claim 11, characterized in that the said opening (11) is located at the bottom of the said cup (4).

## Patentansprüche

1. Rauchvorrichtung (1 ; 21), bestehend aus einer Brennkammer (4 ; 28), die einen brennbaren Stoff aufnehmen kann, einem Aufsatz (16 ; 22), einer Luftzuleitung (13, 17 ; 26), die mit dem genannten Aufsatz verbunden ist, wobei diese Luftzuleitung eine Zone (13) aufweist, die an die Brennkammer (4) angrenzt, von dieser jedoch durch eine wärmeleitende Wand getrennt ist, die derart bemessen und gestaltet ist, dass der in der Brennkammer erzeugte Rauch nicht in die genannte Luftzuleitung und in den Aufsatz eindringen kann, genausowenig wie die in dieser Zone vorkommenden flüchtigen Substanzen, aus zumindest einer Oeffnung (11, 34) in der genannten Wand, die so bemessen und gestaltet ist, dass der Rauch zwischen der Brennkammer und der genannten Zuleitung durchziehen kann, dadurch gekennzeichnet, dass diese Oeffnung (34 ; 11) so gestaltet und angeordnet ist, dass der Rauchdurchzug nur zeitweise, während des Anrauchens, möglich ist, oder dass sie durch Verschlussmittel (12) so geschlossen werden kann, dass der Rauch nicht von der Brennkammer in die Luftzuleitung gelangen kann.

2. Vorrichtung nach Patentanspruch 1, dadurch gekennzeichnet, dass die Verschlussmittel

(12) für diese Oeffnung (11) auch ein Oeffnen ermöglichen und, sobald die Oeffnung sich in einer Zwischenstellung zwischen der offenen und geschlossenen Stellung befindet, ein Teil des Rauches durch die Oeffnung der Brennkammer zur Zuleitung entweicht und eine Mischung aus Rauch und luft zum genannten Aufsatz strömt.

3. Vorrichtung nach Patentanspruch 1 oder 2, dadurch gekennzeichnet, dass die flüchtigen Substanzen Nikotin enthalten.

4. Vorrichtung nach einem der Patentansprüche 1 bis 3, dadurch gekennzeichnet, dass die genannten flüchtigen Substanzen aromatische Stoffe enthalten.

5. Vorrichtung nach einem der vorherigen Patentansprüche, dadurch gekennzeichnet, dass die genannten flüchtigen Substanzen Nikotin-Metabolitamid beinhalten.

6. Vorrichtung nach einem der vorherigen Patentansprüche, dadurch gekennzeichnet, dass der brennbare Stoff eine Verbindung aus gereinigtem, offenzelligem Zellstoffschaum und Aktivkohle beinhaltet.

7. Vorrichtung nach einem der vorherigen Patentansprüche, dadurch gekennzeichnet, dass die genannte Zone erste Elemente in unmittelbarer Nähe der Brennkammer aufweist, welch erste Elemente (32) die am wenigsten flüchtigen der genannten Substanzen aufnehmen, und zweite Elemente (31), die von der genannten Brennkammer weiter entfernt sind, und die die am meisten flüchtigen der genannten Substanzen aufnehmen.

8. Vorrichtung nach einem der vorherigen Patentansprüche. dadurch gekennzeichnet, dass die genannte Oeffnung (34) in der Wand am Ende der Luftzuleitung (26) angebracht ist, in einem Abstand zum Aufsatz (22), derart, dass die Oeffnung nur während des Anrauchens der Vorrichtung offen ist.

9. Vorrichtung nach den Patentansprüchen 2, 3, 4 und 7, dadurch gekennzeichnet, dass die Brennkammer eine verlängerte Umhüllung aufweist, die den genannten Stoff umgibt, dass die Zuleitung einen Abzug aus feuerfestem Stoff beinhaltet, der sich über die Länge der genannten Kammer erstreckt, und zwar ausgeprägt in der Mitte der verlängerten Umhüllung, und aus einer grossen Anzahl von kurzen Abschnitten (24) besteht, die untereinander durch wärmeempfindliche Dichtungen verbunden sind.

10. Vorrichtung nach einem der Patentansprüche 1 bis 7, dadurch gekennzeichnet, dass sie die Form einer Pfeife hat.

11. Vorrichtung nach Patentanspruch 10, dadurch gekennzeichnet, dass ihre Brennkammer eine abtrennbare Cupula (4) ist, die hitzebeständig und in den Verbrennungsteil der genannten Rauchvorrichtung eingefügt ist.

12. Vorrichtung nach Patentanspruch 11, dadurch gerkennzeichnet, dass die Luftzuleitung (13) von der Verbrennungsteilwand (5) und der Wand der genannten Cupula (4) gebildet wird.

13. Vorrichtung nach Patentanspruch 10 oder 11, dadurch gekennzeichnet, dass die genannte Oeffnung (11) am Boden der genannten Cupula (4) angeordnet ist.
